# FASCICULE DE BREVET EUROPEEN

(11) **EP 3 102 755 B1**
(45) Date de publication et mention de la délivrance du brevet: **03.01.2018**
(21) Numéro de dépôt: 15702466.2
(22) Date de dépôt: 02.02.2015
(51) Int. Cl.: E04C 2/296, E04C 2/22, E04C 2/40

(54) **PAROI COMPOSITE POUR LA CONSTRUCTION, AINSI QU'ENSEMBLES DE CONSTRUCTION COMPRENANT AU MOINS UNE TELLE PAROI COMPOSITE**
VERBUNDWAND FÜR GEBÄUDE SOWIE GEBÄUDEEINHEITEN MIT MINDESTENS EINER DERARTIGEN VERBUNDWAND
COMPOSITE WALL FOR CONSTRUCTION, AS WELL AS CONSTRUCTION UNITS COMPRISING AT LEAST ONE SUCH COMPOSITE WALL

(30) Priorité: 03.02.2014 FR 1450819
(43) Date de publication de la demande: 14.12.2016
(73) Titulaire: Art Metal Charpente, 69440 Mornant (FR)
(72) Inventeur: PAUGET, Thierry, F-69440 Mornant (FR); BUREL, Edouard, F- 26750 Parnans (FR)
(74) Mandataire: Lavoix
(86) Numéro de dépôt international: PCT/EP2015/052086
(87) Numéro de publication internationale: WO 2015/114147

(56) Documents cités:
- EP-A1- 3 102 755
- CH-A5- 692 957
- DE-A1- 1 920 911
- FR-A1- 2 444 132
- GB-A- 2 482 042
- US-A- 4 937 993

## Description

La présente invention concerne une paroi composite pour la construction, ainsi que des ensembles de construction incluant au moins une telle paroi composite.

L'invention s'intéresse plus spécifiquement aux parois composites, comportant une couche d'isolation, rigide ou semi-rigide, typiquement en mousse, telle que de la mousse polyuréthane, cette couche d'isolation étant intercalée entre deux panneaux de parement, parallèles et alignés, souvent dérivés du bois, du béton ou du plâtre. Ce type de paroi est traditionnellement désigné par l'acronyme SIP (correspondant à l'expression anglaise « structural insulated panel »). De telles parois « SIP » présentent des intérêts remarquables. En effet, grâce à leur âme isolante, elles ont des valeurs d'isolation plus élevées que les constructions à ossature de bois standard ou de béton. En outre, ces parois « SIP » offrent un meilleur contrôle des fuites d'air, une exécution plus rapide de la construction et une réduction des déchets produits sur les chantiers.

Ceci étant dit, les parois composites « SIP » actuellement sur le marché présentent des limitations techniques, liées à la constitution même de ces parois. En effet, bien que leurs panneaux de parement assurent une résistance structurelle à ces parois et que la couche isolante complète quelque peu cette résistance structurelle, ces parois ne sont que peu porteuses, dans le sens où la réalisation de plusieurs étages d'un bâtiment par de telles parois, agencées à l'aplomb les unes des autres, est délicate. De plus, la solidarisation entre deux parois adjacentes est traditionnellement réalisée par des planches ou d'autres éléments de chaînage, qui sont interposés entre les couches d'isolation respectives des deux parois et auxquels les panneaux de parement sont directement accolés pour y être solidarisés par des éléments de fixation rapportés, tels que de la colle, des clous, des vis, etc. : il en résulte que le chaînage des parois composites induit nécessairement des ponts thermiques entre les deux côtés principaux des parois composites, c'est-à-dire entre leur côté intérieur et leur côté extérieur.

GB-A-2 482 042 propose de renforcer la capacité porteuse de telles parois composites, en y intégrant des inserts structurels porteurs, en particuliers métalliques, qui s'étendent à la verticale dans la couche d'isolation, tout en évitant de former un pont thermique entre les deux panneaux de parement, moyennant l'interposition, entre chaque insert porteur et chacun des deux panneaux de parement, d'entretoises isolantes ainsi que d'une partie de la couche d'isolation, à savoir celle remplissant l'espace entre les entretoises se succédant le long d'un même côté de l'insert. L'assemblage de plusieurs de ces parois, notamment les unes au-dessus des autres, présente cependant une résistance limitée et s'avère contraignant : GB-A-2 482 042 prévoir de recouvrir le chant horizontal supérieur de sa paroi composite par un rail en « U » tourné vers le bas et de fixer à ce rail des crochets sur des branches saillantes respectives desquels est rapportée une poutre de chaînage qui s'étend ainsi totalement à l'extérieur des parois assemblées.

Le but de la présente invention est de proposer des parois de type « SIP », qui présentent des performances améliorées, notamment en ce qui concerne la résistance mécanique de leur assemblage.

A cet effet, l'invention a pour objet une paroi composite pour la construction, telle que définie à la revendication 1.

Une des idées à la base de l'invention est de chercher à proposer des parois de type « SIP », qui puissent être assemblées sur plusieurs étages d'une construction. Pour ce faire, l'invention prévoit de renforcer mécaniquement la paroi composite par un ou plusieurs inserts structurels porteurs, qui s'étendent dans la couche d'isolation, entre les deux chants horizontaux opposés de la paroi composite. Comme ce ou ces inserts sont emprisonnés dans la couche d'isolation rigide ou semi-rigide, cette couche d'isolation agit sur le ou les inserts comme un raidisseur, en augmentant la résistance structurelle du ou des inserts au sein de la paroi composite, à la fois en compression et en flexion, sans induire de déformation significative. On comprend donc que le ou les inserts assurent une part substantielle, voire quasi-totale, de la résistance structurelle globale de la paroi composite, à laquelle participent potentiellement les panneaux de parement et/ou la couche d'isolation. Il en résulte que les panneaux de parement et/ou la couche d'isolation peuvent être prévus moins résistants structurellement et donc être réalisés en des matériaux jusqu'ici peu ou pas utilisés pour fabriquer des parois « SIP » de l'art antérieur. A titre d'illustration non limitative, plutôt que d'utiliser une mousse polyuréthane ayant une densité d'au moins 45 Kg/m³, une mousse ayant une densité au moins un tiers plus faible, voire trois quarts plus faible est envisageable pour une paroi composite conforme à l'invention.

En outre, pour que la présence du ou des inserts structurels porteurs n'altère pas de manière sensible les performances d'isolation thermique de la paroi composite conforme à l'invention, une partie de la couche d'isolation est interposée entre chaque panneau de parement et le ou chaque insert, tout au moins la partie courante de cet insert, c'est-à-dire sa partie longitudinale principale, reliant l'une à l'autre ses deux extrémités longitudinales opposées. De cette façon, aucun pont thermique significatif n'est créé, à l'horizontale, entre les deux panneaux de parement par le ou les inserts dans la couche d'isolation puisqu'il n'y a pas de contact direct entre chacun des panneaux de parement et l'essentiel, voire la totalité, du ou de chaque insert. De surcroît, le ou chaque insert joue avantageusement un rôle de diffuseur thermique à la verticale.

Selon l'invention, les inserts porteurs de la paroi composite sont conçus pour reporter des charges de construction entre les deux chants horizontaux opposés de la paroi composite, plus spécifiquement entre des éléments de chaînage respectivement prévus au niveau de ces chants horizontaux opposés, en étant agencés dans des logements de chaînage dédiés, ménagés par la couche d'isolation. Ces logements de chaînage sont formés par une partie seulement de la couche d'isolation, à savoir celle tournée vers l'un des deux panneaux de parement, tandis que la partie restante de la couche d'isolation forme, le long des deux chants horizontaux opposés de la paroi composite, respectivement une saillie et un relief de jonction complémentaire avec cette saillie : on comprend que lorsque deux telles parois composites sont assemblées l'une au-dessus de l'autre, la saillie de l'une coopère par complémentarité de formes avec le relief de l'autre pour assurer la jonction entre les deux parois, à la façon d'une clef d'assemblage, ce qui assure un bon jointement des couches d'isolation respectives des deux parois composites. En pratique, la géométrique spécifique de la saillie et, donc, la géométrie complémentaire du relief de jonction ne sont pas limitatives de l'invention, une multitude de profils complémentaires pouvant être envisagés, et ce aussi bien en retrait, en affleurement ou en débordement des extrémités correspondantes de l'un et/ou de l'autre des panneaux de parement.

Le fait que les inserts soient porteurs passe par un dimensionnement ad hoc de ces inserts : en pratique, en fonction du besoin à supporter des charges, il est notamment possible d'adapter la matière, la valeur de la section transversale et/ou le nombre du ou des inserts de la paroi composite conforme à l'invention. A titre d'exemple pour ce qui concerne la matière du ou des inserts, il peut s'agir de bois et/ou de métal et/ou de matière plastique : pour les besoins de support de charge les plus importants, le ou les inserts porteurs sont préférentiellement réalisés en métal, le cas échéant sous forme de profilés en croix, en I, en U, en T, en C, etc., et ce avec ou sans raidisseur. A l'inverse, le bois est utilisé pour réaliser le ou les inserts porteurs lorsque les besoins de support de charge sont plus limités, le bois ayant par ailleurs l'avantage d'être facilement vissé et/ou collé.

Dans tous les cas, l'invention prévoit en outre que les extrémités longitudinales de chaque insert porteur sont solidarisées, par des moyens ad hoc de ces extrémités, avec les éléments de chaînage rapportés, agencés dans les logements de chaînage prévus au niveau des chants horizontaux opposés de la paroi composite. La résistance mécanique de la paroi conforme à l'invention, en particulier sa résistance à l'arrachement vis-à-vis des éléments de chaînage rapportés, en est significativement renforcée.

Dans le prolongement direct des considérations qui précèdent, l'invention a également pour objet un ensemble de construction tel que défini à la revendication 15 : on comprend que, au niveau d'un des deux côtés des parois composites ainsi assemblées l'une à l'autre, typiquement du côté de ces parois tourné vers l'intérieur d'une construction, le plancher et le plafond de chaque niveau peuvent être solidarisés à des éléments de chaînage rapportés sur les parois composites et solidarisés à leurs inserts porteurs, tout en maintenant, entre chacun de ces éléments de chaînage et le côté opposé des parois composites, une épaisseur de couche d'isolation, à savoir l'épaisseur de sa saillie et/ou de son relief de jonction. Cela permet un gain de temps très important lors de la construction du bâtiment et de ses niveaux, tout en augmentant de façon importante la résistance structurelle, en particulier la résistance à l'arrachement typiquement dû au vent ou à un séisme, et en supprimant les ponts thermiques.

Des caractéristiques additionnelles avantageuses de la paroi composite conforme à l'invention sont spécifiées aux revendications dépendantes.

L'invention a par ailleurs pour objet un ensemble de construction tel que défini à la revendication 16.

L'invention sera mieux comprise à la lecture de la description qui va suivre, donnée uniquement à titre d'exemple et faite en se référant aux dessins sur lesquels :
- la figure 1 est une vue en perspective d'une paroi composite conforme à l'invention ;
- les figures 2 à 4 sont des sections respectivement dans les plans II, III et IV de la figure 1 ;
- la figure 5 est une vue en perspective d'une pièce d'angle composite, appartenant à un ensemble de construction conforme à l'invention ;
- la figure 6 est une vue en perspective d'un ensemble de construction conforme à l'invention, incluant plusieurs parois composites de la figure 1, ainsi que plusieurs pièces d'angle composites de la figure 5 ;
- les figures 7 à 9 sont des sections respectivement dans les plans VII, VIII et IX de la figure 6 ;
- la figure 10 est une vue en perspective illustrant une variante de paroi composite, conforme à l'invention ;
- la figure 11 est une vue en perspective d'encore une autre variante de paroi composite, conforme à l'invention ;
- la figure 12 est une vue en perspective similaire à la figure 11, dans laquelle certains des constituants de la paroi composite de la figure 11 ont été omis pour des raisons de visibilité ;
- les figures 13 à 17 illustrent une autre variante de paroi composite, conforme à l'invention, les figures 13, 16 et 17 étant respectivement similaires aux figures 3, 4 et 7, tandis que les figures 14 et 15 sont des sections selon respectivement les lignes XIV-XIV et XV-XV de la figure 13 ; et
- les figures 18 et 19 illustrent respectivement deux variantes de pièce d'angle composite, appartenant à un ensemble de construction conforme à l'invention, ces figures 18 et 19 étant similaires à la figure 8.

Sur les figures 1 à 4 est représentée une paroi composite 10 destinée à être utilisée pour la construction d'un bâtiment.

Globalement, la paroi 10 présente deux dimensions bien plus grandes que sa troisième dimension, cette dernière correspondant à l'épaisseur de la paroi. La paroi 10 présente ainsi deux faces principales opposées, séparées l'une de l'autre par l'épaisseur de cette paroi, à savoir une face dite intérieure 10I, destinée à être tournée vers l'intérieur du bâtiment construit avec la paroi, et une face dite extérieure 10E, destinée à être tournée vers l'extérieur de ce bâtiment.

La paroi 10 présente quatre chants, qui relient chacun l'une à l'autre les faces intérieure 10I et extérieure 10E et qui se succèdent autour de la paroi 10, à savoir :
- un chant dit horizontal supérieur 10A, qui, lorsque la paroi 10 est utilisée pour la construction d'un bâtiment, s'étend à l'horizontale et est tournée vers le haut,
- un chant dit horizontal inférieur 10C, qui est opposé au chant horizontal supérieur 10A, et
- des chants latéraux opposés 10B et 10D, qui relient chacun l'un à l'autre les chants horizontaux opposés 10A et 10C et qui, lorsque la paroi composite 10 est utilisée pour la construction d'un bâtiment, s'étendent soit rigoureusement à la verticale, soit de manière inclinée par rapport à la verticale.

Avantageusement, la dimension verticale de la paroi composite 10 correspond sensiblement à celle d'un étage d'un bâtiment construit avec cette paroi.

Comme bien visible sur les figures 2 à 4, la paroi composite 10 comprend deux panneaux 11 et 12, qui sont parallèles l'un à l'autre et alignés l'un avec l'autre, de manière à délimiter entre eux un espace sensiblement parallélépipédique. Le panneau 11 est qualifié de panneau intérieur, dans le sens où sa face tournée à l'opposé du panneau 12 constitue au moins l'essentiel de la face intérieure 10I de la paroi 10. Le panneau 12 est qualifié de panneau extérieur, dans le sens où sa face tournée à l'opposé du panneau 11 constitue au moins l'essentiel de la face extérieure 10E de la paroi 10.

La paroi 10 comporte également une couche 13, rigide ou semi-rigide, qui est intercalée entre les panneaux 11 et 12, en reliant les faces respectives des panneaux 11 et 12, en regard l'une de l'autre. De par sa matière constitutive, qui sera précisée plus loin, la couche 13 constitue une couche d'isolation, principalement thermique mais également phonique, pour la paroi composite 10, tandis que les panneaux 11 et 12 constituent des parements, respectivement intérieur et extérieur, pour cette paroi composite.

En pratique, la couche d'isolation 13 peut être réalisée en diverses matières, de manière non limitative. A titre d'exemple, cette couche 13 est constituée d'une mousse polyuréthane, d'une mousse polyisocyanurate, d'une mousse polyéthylène, d'une mousse époxy, d'une mousse polystyrène, de polystyrène expansé, de fibres de verre et de roche, de liège, de ouate de cellulose, etc... Suivant une forme de réalisation préférentielle, la couche d'isolation 13 est réalisée en mousse naturelle à base de résine de tanin de bois, une telle mousse présentant sensiblement les mêmes caractéristiques d'isolation thermique qu'une mousse polyuréthane, avec l'avantage d'être davantage écologique et de mieux résister au feu. Le cas échéant, la matière constituant la couche d'isolation 13 est additivée et/ou traitée, notamment pour la rendre ignifuge. Par ailleurs, cette couche 13 peut aussi bien être monolithique, en formant ainsi une « monocouche », qu'être « multicouche » en consistant en une superposition de plusieurs épaisseurs de matière. Dans tous les cas, la ou les matières constituant la couche d'isolation 13 assurent à cette dernière, en plus d'un important pouvoir isolant thermique, une certaine rigidité structurelle et une stabilité dans le temps.

En ce qui concerne les panneaux de parement 11 et 12, leur matière constitutive peut également être diverse, de manière non limitative. Ainsi, ces panneaux 11 et 12 sont réalisés en bois, massif ou sous forme de particules telles que les particules « OSB », en béton composite (agrégat de verre, roche, bois, etc.) armé ou non d'un treillis de fibres, en plâtre, tel que le plâtre en plaque de type « gypse/cellulose » ou autre, en film de papier ou d'aluminium ou de plastique ou bitumineux ou autocollant, en métal notamment sous forme de bardage métallique, etc. On notera que le panneau intérieur 11 peut être réalisé avec la même matière que le panneau extérieur 12, mais, à titre de variante, ces panneaux peuvent présenter des matières constitutives différentes. A titre préférentiel, le panneau extérieur 12 est prévu en béton composite armé ou en gypse et le panneau intérieur 11 est prévu en gypse. Quelle que soit leur matière constitutive, le panneau de parement extérieur 12 est avantageusement prévu pour être directement enduit tandis que le panneau de parement intérieur 11 est avantageusement prévu pour être directement peint ou recouvert de papier peint, une fois que le bâtiment intégrant la paroi composite 10 est construit.

La paroi composite 10 forme une structure sandwich, dans le sens où, dans la direction d'épaisseur de la paroi composite 10, se succèdent directement la face du panneau 11 tournée à l'opposé du panneau 12, l'épaisseur du panneau 11, la face du panneau 11 tournée vers le panneau 12, l'épaisseur de la couche 13, la face du panneau 12 tournée vers le panneau 11, l'épaisseur du panneau 12, et la face du panneau 12 tournée à l'opposé du panneau 11. Cette structure en sandwich est réalisée entre l'essentiel de la face intérieure 10I et l'essentiel de la face extérieure 10E de la paroi composite 10, des aménagements spécifiques étant prévus le long des chants 10A à 10D de cette paroi, comme détaillé ci-après.

Dans l'exemple de réalisation considéré sur les figures, et comme plus particulièrement visible sur les figures 1 et 4, la couche d'isolation 13 est, le long du chant latéral 10D, en retrait des extrémités correspondantes 11D et 12D des panneaux 11 et 12, sensiblement alignées dans la direction d'épaisseur de la paroi composite 10 : le long de ce chant latéral 10D, la couche 13 forme ainsi une mortaise 13D. A l'opposé de ce chant latéral 10D, la couche d'isolation 13 déborde des extrémités correspondantes 11B et 12B des panneaux 11 et 12, sensiblement alignées dans la direction d'épaisseur de la paroi 10 : ainsi, le long du chant latéral 10B, la couche 13 forme un tenon 13B qui est prévu sensiblement complémentaire de la mortaise 13D.

Par ailleurs, et comme bien visible sur les figures 1 à 3, la couche d'isolation 13 est, le long du chant horizontal supérieur 10A de la paroi 10, partiellement en débordement des extrémités correspondantes 11A et 12A des panneaux 11 et 12, sensiblement alignées dans la direction d'épaisseur de la paroi 10. Plus précisément, seule la partie de la couche 13, tournée vers le panneau 12, déborde des extrémités 11A et 12A des panneaux 11 et 12, et forme une saillie 13A.1 qui s'étend en longueur sur le chant 10A de la paroi 10, en reliant l'un à l'autre les chants latéraux opposés 10B et 10D. De plus, la partie de la couche 13, tournée vers le panneau intérieur 11, est, quant à elle, en retrait des extrémités correspondantes 11A et 12A des panneaux 11 et 12, et forme un logement 13A.2, qui, pour des raisons qui apparaîtront plus loin, est qualifié de logement de chaînage, et qui court le long de la saillie 13A.1, entre les chants latéraux opposés 10B et 10D.

A l'opposé du chant horizontal supérieur 10A, la couche 13 est en retrait des extrémités correspondantes 11C et 12C des panneaux 11 et 12, sensiblement alignées dans la direction d'épaisseur de la paroi composite : ainsi, le long du chant horizontal inférieur 10C, la couche 13 forme un espace libre 13C, qui, pour des raisons qui apparaîtront plus loin, est qualifié d'espace d'emboitement, et dont la profondeur, par rapport aux extrémités 11C et 12C des panneaux 11 et 12, est sensiblement égale à la dimension en débordement, par rapport aux extrémités 11A et 12A des panneaux, de la saillie 13A.1. D'un point de vue fonctionnel et comme expliqué par la suite, cet espace d'emboîtement 13C est constitué, pour sa partie tournée vers le panneau 11, d'un logement de chaînage 13C.2 et, pour sa partie tournée vers le panneau 12, d'un creux 13C.1 de jonction complémentaire avec la saillie 13A.1.

A titre d'aménagement optionnel avantageux, pour des raisons qui apparaîtront plus loin, la paroi composite 10 est pourvue d'une plaquette 14 qui, le long du chant horizontal supérieur 10A et le long du chant latéral 10B, recouvre les faces respectives de la saillie 13A.1 et du tenon 13B, tournées à l'opposé du panneau 11. Cette plaquette présente une forme globale en « L », en courant tout le long de la saillie 13A.1 et du tenon 13B. Bien entendu, cette plaquette en « L » peut aussi bien être monolithique qu'être constituée de plusieurs parties adjacentes, voire aboutées, les unes aux autres. Comme bien visible sur les figures 2 à 4, cette plaquette 14 se prolonge dans la couche d'isolation 13, en étant accolée au panneau de parement extérieur 12. Autrement dit, suivant la direction de l'épaisseur de la paroi composite 10, un prolongement de la partie horizontale de la plaquette 14 est interposé entre l'extrémité 12A du panneau 12 et la couche d'isolation 13, et un prolongement de la partie latérale de la plaquette 14 est interposé entre l'extrémité 12B du panneau 12 et la couche d'isolation. En pratique, cette plaquette 14 est réalisée en une matière identique ou similaire à celle des panneaux 11 et 12. On comprend ainsi que, lorsqu'on regarde la face extérieure 10E de la paroi composite 10, la plaquette 14 est visible et recouvre la saillie 13A.1 et le tenon 13B de la couche d'isolation 13.

Comme représenté sur les figures 1 à 4, la paroi composite 10 comprend également des inserts, à savoir un insert 15 et deux inserts 16. Avant de préciser plus loin les différences entre l'insert 15 et les inserts 16, on notera que chacun des inserts 15 et 16 s'étend en longueur entre les chants horizontaux opposés 10A et 10C de la paroi 10, ces inserts s'étendant parallèlement les uns aux autres, ainsi qu'aux chants latéraux opposés 10B et 10D de la paroi 10. De plus, chacun des inserts 15 et 16 est agencé entre les panneaux de parement 11 et 12, plus précisément à l'intérieur de la couche d'isolation 13, sans former de contact entre chacun des panneaux 11 et 12 et l'insert, tout au moins la partie courante principale de l'insert, reliant l'une à l'autre les extrémités longitudinales opposées de cet insert. Ainsi, comme bien visible sur les figures 2 à 4, une partie de la couche d'isolation 13 est interposée, dans la direction de l'épaisseur de la paroi 10, entre chacun des panneaux 11 et 12 et la totalité de l'insert 15, et une partie de la couche d'isolation est également interposée, dans la direction de l'épaisseur de la paroi, entre chacun des panneaux 11 et 12 et toute la partie courante de chacun des inserts 16.

En pratique, dans l'exemple de réalisation considéré sur les figures 1 à 4, chacun des inserts 15 et 16 est lié à demeure à la couche d'isolation 13, en étant enrobé dans cette couche d'isolation, typiquement lors de la fabrication de la paroi composite 10.

Quel que soit le procédé de fabrication de la paroi composite 10, chacun des inserts 15 et 16 se trouve, en quelque sorte, emprisonné dans la couche d'isolation 13, la matière rigide ou semi-rigide constituant cette dernière agissant alors comme un raidisseur des inserts, ce qui augmente fortement la résistance structurelle assurée par les inserts 15 et 16 au sein de la paroi composite 10, notamment en compression et en flexion. Autrement dit, chacun des inserts 15 et 16 assure une part importante, voire essentielle, de la résistance structurelle d'ensemble pour la paroi composite 10, chacun de ces inserts 15 et 16 pouvant être ainsi qualifié d'insert structurel.

Dans l'exemple de réalisation considéré sur les figures, l'insert 15 se distingue des inserts 16 par le fait qu'il s'étend en longueur dans le tenon 13B formé par la couche d'isolation 13 le long du chant latéral 13B de la paroi composite 10. Cet insert 15, que l'on peut ainsi qualifier d'insert de liaison, permet de renforcer un assemblage entre le tenon 13B de la paroi composite 10 et la mortaise 13D d'un autre exemplaire de la paroi composite 10, assemblé de manière adjacente à la première paroi composite et dans le prolongement horizontal de cette dernière. En effet, la fixation de cet assemblage « tenon-mortaise » entre deux telles parois composites 10 peut être fixée par des éléments rapportés, tels que de la colle, des vis, des clous, etc., qui sont solidarisés à l'insert de liaison 15, comme illustré plus loin en regard des figures 6 à 9.

Des éléments de fixation, tels que de la colle des clous, des vis, etc. et qui sont partiellement indiqués en pointillés uniquement sur la figure 4 sous la référence 2, peuvent être rapportés, depuis l'une et/ou l'autre des faces intérieure 10I et extérieure 10E de la paroi composite 10, à travers le panneau correspondant 11 et/ou 12 et une partie de l'épaisseur de la couche d'isolation 13, pour être solidarisés à l'insert de liaison 15 : de cette façon, la liaison entre l'un et/ou l'autre des panneaux 11 et 12 et la couche d'isolation 13 est renforcée le long du chant latéral 10B de la paroi 10, en limitant les risques de déformation des extrémités correspondantes 11B et 12B des panneaux dans le temps.

En ce qui concerne les inserts 16, ils sont, dans l'exemple de réalisation considéré sur les figures, placés chacun à distance des chants latéraux opposés 10B et 10D de la paroi composite 10, en étant répartis dans la direction horizontale reliant l'un à l'autre ces chants latéraux 10B et 10D. Chaque insert 16 s'étend en longueur entre le logement 13A.2 et le logement 13C.2, délimités par la couche d'isolation 13 respectivement le long des chants horizontaux opposés 10A et 10C de la paroi composite 10. Plus précisément, dans l'exemple des figures 1 à 4, chaque insert 16 délimite, à son extrémité longitudinale supérieure, une surface 16A, qui est tournée vers le haut et qui constitue une partie du fond du logement 13A.2 : ainsi, cette surface libre supérieure 16A de chaque insert 16 est, dans le fond du logement 13A.2, en affleurement de la couche d'isolation 13. De la même façon, chaque insert 16 présente, à son extrémité longitudinale inférieure, une surface 16B, qui est tournée vers le bas et qui constitue une partie du fond du logement 13C.2 : ainsi, la surface libre inférieure 16B de chaque insert 16 est, dans le fond du logement 13C.2, en affleurement de la couche d'isolation 13. On comprend donc que, lorsqu'un élément de chaînage est reçu dans le logement 13A.2 ou 13C.2, comme il sera expliqué plus en détail en regard des figures 6 à 9, la charge appliquée par ou à cet élément de chaînage est reportée, pour une part importante, voire quasi-totale, entre les chants horizontaux opposés 10A et 10C de la paroi 10 par les inserts 16. Plus généralement, chacun des inserts 16 peut ainsi être qualifié d'insert porteur, dans le sens où l'insert transfère l'essentiel, voire la quasi-totalité, des charges entre les chants horizontaux opposés 10A et 10C de la paroi composite 10, les autres constituants de la paroi composite n'assurant qu'un report de charge limité, voire négligeable.

Dans le prolongement des considérations qui précèdent, on notera que, dans l'exemple de réalisation considéré sur les figures 1 à 4, l'insert de liaison 15 ne constitue pas un insert porteur, au sens défini ci-dessus, en prévoyant que les extrémités longitudinales opposées de cet insert 15 soient au moins légèrement en retrait des fonds respectifs du logement 13A.2 et de l'espace 13C, comme représenté schématiquement à la figure 2. Ceci étant, à titre de variante non représentée, l'insert de liaison 15 peut être prévu porteur, en prévoyant à ses extrémités longitudinales opposées des surfaces d'appui de charge, similaires aux surfaces 16A et 16B des inserts 16.

Chaque extrémité longitudinale de chaque insert 16 est conçue pour être solidarisée fixement à un élément de chaînage appuyé sur la surface correspondante 16A ou 16B : dans l'exemple de réalisation considéré, cette solidarisation est mise en oeuvre par une aile 16C, 16D, qui s'étend rigidement en saillie de la surface correspondante 16A, 16B, et qui est conçue pour coopérer par complémentarité de formes avec l'élément de chaînage et, le cas échéant, être fixée à celui-ci par boulonnage ou similaire. Plus généralement, en prévoyant aux extrémités longitudinales de chaque insert 16 des moyens de solidarisation à un élément de chaînage reçu dans le logement 13A.2 ou 13C.2, les inserts 16 bénéficient d'une grande résistance à l'arrachement vis-à-vis des éléments de chaînage, comme expliqué plus loin.

Eu égard aux fonctions, qui viennent d'être décrites, de l'insert de liaison 15 et des inserts porteurs 16, l'insert de liaison 15 est préférentiellement réalisé en bois, cette matière ayant, entre autres avantages, de coopérer facilement, par exemple par vissage ou collage, avec les éléments de fixation évoqués plus haut, tels que les éléments référencés 2 à la figure 4, ainsi que d'être naturel et de conduire faiblement la chaleur. A l'inverse, les inserts porteurs 16 sont de préférence réalisés en métal, le cas échéant sous forme de profilés. Ceci étant, comme détaillé dans la première partie de ce document, d'autres matériaux sont envisageables pour l'insert de liaison 15 et/ou les inserts porteurs 16.

A titre d'aménagement optionnel, la paroi composite 10 délimite, dans l'épaisseur de sa couche d'isolation 13, des réservations libres 17 qui relient entre eux les chants 10A à 10D de la paroi. De manière connue en soi, ces réservations permettent le passage de gaines techniques, de câbles, de tuyaux, etc., au sein du bâtiment construit avec la paroi composite 10.

Sur la figure 5 est représentée une pièce d'angle composite 20, qui comprend un panneau de parement intérieur 21, un coude de parement extérieur 22, une couche d'isolation 23, une plaquette 24, un insert de liaison 25, un insert porteur 26 et des réservations 27, qui sont respectivement similaires, d'un point de vue fonctionnel, voire structurel, avec les composants 11 à 17 de la paroi composite 10. Autrement dit, la pièce d'angle 20 est fonctionnellement similaire à la paroi composite 10. L'agencement de la pièce d'angle 20 diffère de celui de la paroi 10, en ce que le coude de parement extérieur 22 inclut, à la fois, une partie 22.1, parallèle et alignée avec le panneau de parement 21, et une partie coudée 22.2, qui prolonge horizontalement la partie 22.1, puis se rabat sensiblement à 90° de manière à délimiter un angle pour la pièce d'angle 20.

La couche d'isolation 23 de la pièce d'angle 20 se prolonge également horizontalement de manière à recouvrir la partie coudée 22.2 du coude de parement extérieur 22 : plus précisément, seule la partie de la couche d'isolation 23, qui est tournée vers le coude de parement extérieur 22, est ainsi prolongée horizontalement, tandis que le reste de la couche d'isolation, c'est-à-dire sa partie tournée vers le panneau de parement intérieur 21, ne déborde pas de l'extrémité correspondante 21D du panneau intérieur 21. Il en résulte que, comme bien visible sur la figure 5, le prolongement précité de la couche d'isolation 23 forme une mortaise 23D qui est prévue complémentaire du tenon 13B de la paroi composite 10, comme montré à la figure 8 qui sera commentée plus loin.

De plus, à l'intérieur du prolongement précité de la couche d'isolation 23, formant la mortaise 23D, la pièce d'angle 20 est pourvue d'un insert 28, qui s'étend en longueur entre les chants horizontaux opposés de la pièce d'angle 20, qui est agencé dans le fond de la mortaise 23D, et dont l'intérêt technique apparaîtra un peu plus loin.

D'autres caractéristiques et aspects de la paroi composite 10 et de la pièce d'angle 20 ressortiront de la description qui va suivre, d'un ensemble de construction 30 représenté sur les figures 6 à 9. A titre d'exemple et comme montré à la figure 6, cet ensemble de construction 30 correspond à une portion d'un bâtiment de deux étages, surmonté d'une toiture.

L'ensemble 30 inclut six exemplaires de la paroi composite 10, à savoir trois exemplaires pour chaque niveau, ainsi que deux exemplaires de la pièce d'angle 20, à savoir un exemplaire pour chaque niveau.

Lorsqu'on s'intéresse plus spécifiquement à l'un ou à l'autre des niveaux de l'ensemble 30, on relève que les parois composites 10 sont assemblées dans le prolongement horizontal les unes des autres, par assemblage entre le tenon 13B de l'une de ces parois composites avec la mortaise 13D d'une autre de ces parois, comme montré à la figure 8. Chacun de ces assemblages de type « tenon-mortaise » est fixé par des éléments de fixation rapportés, tels que de la colle, des vis, des clous, etc. et qui sont indiqués de manière partielle et schématique, uniquement à la figure 8, sous la forme de traits pointillés référencés 2' : ces éléments de fixation 2' traversent, depuis l'une et/ou l'autre des faces intérieure 10I et extérieure 10E de la paroi composite 10 associée à la mortaise considérée 13D, le panneau correspondant 11 et/ou 12 et l'épaisseur de la couche d'isolation 13 de cette paroi composite, pour se solidariser dans l'insert de liaison 15 de la paroi composite 10 associée au tenon correspondant 13B.

Comme bien visible sur la figure 8, l'assemblage de type « tenon-mortaise » conduit aussi à ce que, le long des chants latéraux respectifs des deux parois 10 ainsi assemblées, la plaquette 14 associée au tenon considéré se retrouve, à l'intérieur de la mortaise correspondante 13D, accolée contre le panneau 12 associé à cette mortaise : ainsi, la plaquette 14 forme une pièce de liaison entre les panneaux respectifs 12 des deux parois assemblées 10, en chevauchant le jointement entre ces deux panneaux 12. En rapportant des éléments de fixation ad hoc, tels que de la colle, des vis, des clous, etc. et qui sont indiqués de manière partielle et schématique sous la forme de traits pointillés référencés 3, la plaquette 14 est, tout le long des chants latéraux des parois 10, fixée aux deux parois assemblées, de part et d'autre du jointement entre leur panneau 12, en évitant tout risque de fissuration au niveau de ce joint.

Toujours en s'intéressant à chaque niveau de l'ensemble de construction 30, l'assemblage entre la pièce d'angle 20 et la paroi composite 10 adjacente est réalisé par coopération entre le tenon 13B de cette paroi 10 et la mortaise 23D de la pièce d'angle 20. Là encore, cet assemblage de type « tenon-mortaise » est avantageusement fixé par des éléments rapportés, tels que de la colle, des vis, des clous, etc. qui sont schématisés sous la référence 4 à la figure 8 : ces éléments de fixation traversent, depuis l'extérieur de la pièce d'angle 20, le coude de parement extérieur 22 et la couche d'isolation 23, pour se solidariser à l'insert 28, ainsi qu'à l'insert 15 de la paroi 10.

Lorsqu'on s'intéresse maintenant plus spécifiquement à l'assemblage entre deux des parois composites 10, prévues respectivement aux deux niveaux de l'ensemble de construction 30, on notera que cet assemblage associe, en plus des deux parois précitées 10, respectivement basse et haute, une ou plusieurs poutres de chaînage 31 s'étendant à l'horizontale, comme bien visible sur les figures 7 et 9. Dans l'exemple de réalisation considéré, une de ces poutres 31 court entre les parois basses 10 et les parois hautes 10, tandis qu'une autre de ces poutres 31 est perpendiculaire à la poutre 31 premièrement citée et court entre la pièce d'angle basse 20 et la pièce d'angle haute 20.

Entre deux des parois composites 10, respectivement haute et basse, la poutre de chaînage 31 est reçue à l'intérieur du logement 13A.2 de la paroi basse, en s'appuyant vers le bas contre les surfaces respectives 16A des inserts porteurs 16 de cette paroi basse. Dans le même temps, cette poutre 31 est, de la même façon, reçue dans le logement 13C.2 de l'espace 13C de la paroi haute 10 et la saillie 13A.1 de la paroi basse 10 est également reçue à l'intérieur de l'espace 13C, plus précisément dans le creux de jonction 13C.1 de ce dernier, en joignant le fond de ce creux 13C.1 : la poutre 31 et la saillie 13A.1 s'emboîtent ainsi conjointement dans l'espace d'emboîtement 13C. Cet assemblage par emboitement est bien visible dans la partie haute de la figure 7. Des éléments de fixation, tels que de la colle, des clous, des vis, etc. et qui sont schématisés sous la référence 5 à la figure 7, sont rapportés à travers les panneaux respectifs 11 des parois haute et basse 10 et/ou les panneaux respectifs 12 de ces parois haute et basse, jusqu'à être solidarisés dans la poutre de chaînage 31, solidarisant ainsi l'assemblage par emboitement entre ces parois haute et basse.

Grâce à la présence de la saillie 13.1 de la paroi basse 10, aucun pont thermique n'est établi par contact direct entre la poutre de chaînage 31 et la face extérieure 10E de cette paroi 10. De plus, du côté intérieur de cette paroi, il n'y a pas non plus de pont thermique dans le sens où la poutre de chaînage 31 est située au niveau de l'isolation de séparation entre les deux niveaux de l'ensemble de construction 30.

De plus, grâce à l'assemblage par emboitement qui vient d'être décrit, on comprend que la surface 16B des inserts 16 de la paroi haute 10 se retrouve en appui vers le bas contre la poutre de chaînage 31, comme représenté dans la partie haute de la figure 7 : ainsi, les charges de l'ensemble de construction 30, provenant du niveau supérieur de cet ensemble, sont reportées directement aux inserts 16 de la paroi basse 10, par l'intermédiaire de la poutre de chaînage 31, sans solliciter de manière sensible les autres composants de la paroi basse. Par ailleurs, l'aile 16C de chaque insert 16 de la paroi basse et l'aile 16D de chaque insert 16 de la paroi haute sont reçues dans des évidements complémentaires de la poutre 31, comme bien visible dans la partie haute de la figure 7 : ces ailes 16C et 16D solidarisent fermement les inserts 16 et, par là, les parois haute et basse à la poutre 31, en assurant notamment une grande résistance à l'arrachement entre les inserts et la poutre, qui est typiquement dû aux forces exercées par le vent sur les parois ou dû à des efforts sismiques. Pour renforcer cette résistance à l'arrachement, des organes de fixation, non représentés, sont avantageusement rapportés pour lier fixement les ailes 16C et 16D des inserts 16 à la poutre de chaînage 31.

Dans le prolongement des considérations qui précèdent, l'ensemble de construction 30 comporte, dans l'exemple de réalisation considéré sur les figures 6 à 9, des poutrelles 32, qui s'étendent à l'intérieur du bâtiment auquel appartient l'ensemble de construction 30, à la perpendiculaire de la poutre 31 : l'essentiel, voire la quasi-totalité de la charge induite par ces poutrelles 32 est supportée par les inserts porteurs 16 de la paroi basse 10, par l'intermédiaire de la poutre 31 et de sabots de fixation 33. Avantageusement, comme montré à la figure 7, les poutrelles 32, ou au moins certaines d'entre elles, sont horizontalement alignées avec les inserts porteurs 16 pour favoriser le report de charge. Dans tous les cas, on comprend que la position de la poutre 31 contre le panneau intérieur 11 permet de fixer sans risque les poutrelles 32 en créant une liaison solidaire entre chaque sabot 33, le panneau 11 et la poutre de chaînage 31.

Comme bien visible sur la figure 7, l'assemblage par emboitement conduit aussi à ce que, le long des chants horizontaux respectifs des deux parois 10 ainsi assemblées, la plaquette 14 associée à la saillie considérée se retrouve, à l'intérieur de l'espace correspondant 13C, accolée contre le panneau 12 associé à cet espace : ainsi, la plaquette 14 forme une pièce de liaison entre les panneaux respectifs 12 des deux parois assemblées 10, en chevauchant le jointement entre ces deux panneaux 12. En rapportant des éléments de fixation ad hoc, tels que de la colle, des vis, des clous, etc. et qui sont indiqués de manière partielle et schématique sous la forme de traits pointillés référencés 3, la plaquette 14 est, tout le long des chants horizontaux des parois 10, fixée aux deux parois assemblées, de part et d'autre du jointement entre leur panneau 12, en évitant tout risque de fissuration au niveau de ce joint.

Par ailleurs, dans l'exemple de réalisation considéré sur les figures 6 à 9, les logements respectifs 13C.2 des parois composites basses 10 reçoivent une longrine ou, plus généralement, un élément de chaînage au sol 34, auquel l'extrémité inférieure de chaque insert porteur 16 est fixée de manière résistante à l'arrachement par coopération entre son aile de solidarisation 16D et l'élément de chaînage 34. Dans cet exemple de réalisation, l'élément de chaînage 34 occupe en outre le creux de jonction 13C.1, en étant ainsi reçu par emboîtement dans tout l'espace 13C. De la même façon, de manière non représentée en détail, le logement 13A.2 des parois hautes 10 reçoivent des pièces de charpente ou, plus généralement, des éléments de chaînage de toit 35.

Ce qui vient d'être décrit pour l'assemblage par emboitement entre l'une des parois composites basses 10 et l'une des parois composites hautes 10 s'applique pour l'assemblage par emboitement entre la pièce d'angle basse 20 et la pièce d'angle haute 20, par l'intermédiaire de la poutre 31 correspondante.

Par ailleurs, au moins certains des assemblages de type « tenon-mortaise » et/ou de ceux par emboitement peuvent être renforcés par de la colle et/ou étanchés par un joint intercalaire. Préférentiellement, la colle utilisée est à base de résine de tanin de bois. Dans tous les cas, cette disposition rend l'ensemble de construction 30 étanche à l'air et crée une unité de matière qui renforce sa résistance sismique.

Sur la figure 10 est représentée une paroi composite 50, qui est identique à la paroi composite 40 de la figure 10, à la seule différence que sa couche d'isolation délimite, dans son épaisseur, des réservations 59 adaptées pour recevoir chacune, de façon complémentaire, un insert porteur rapporté, qui est non représenté sur la figure 10 et qui est similaire aux inserts porteurs 16 de la paroi composite 10. Cette variante de la figure 10 illustre la modularité de la paroi composite 50, dans le sens où, en fonction de l'utilisation faite de cette paroi composite 50, en particulier en fonction du besoin de report, par exemple en lien avec des préoccupations sismiques, de charge entre les chants horizontaux supérieur et inférieur de cette paroi, soit les réservations 59 de cette paroi 50 sont laissées vides, soit l'une des, voire les deux réservations 59 reçoivent un insert porteur complémentaire, fixé à l'intérieur de cette ou ces réservations, notamment par collage.

Sur les figures 11 et 12 est représentée une paroi composite 60 dont les composants, fonctionnellement similaires à ceux de la paroi composite 10, portent les mêmes références que ces derniers : ainsi, la paroi 60 comporte des panneaux de parement 11 et 12, une couche d'isolation 13, une plaquette 14, un insert de liaison 15, des inserts porteurs 16 et des réservations 17. La paroi 60 se distingue de la paroi 10 par le fait que la paroi 60 comporte en outre un croisillon de contreventement 70, qui est appelé communément croix de Saint André et qui est montré à la figure 12 : sur cette figure 12, une partie seulement des composants de la paroi 60 sont visibles, dans le sens où le panneau de parement 11 et la couche d'isolation 13 ont été omis. Au sein de la paroi composite 60, le croisillon de contreventement 70 est agencé dans la couche d'isolation 23, plus précisément dans l'épaisseur de cette couche 13, séparant le panneau 11 et les inserts porteurs 16. Le croisillon de contreventement 70 est conçu de manière à relier l'extrémité longitudinale supérieure d'un des inserts 16, solidarisée, par exemple par soudage, à une poutre de chaînage horizontale 71, à l'extrémité longitudinale inférieure d'un autre des inserts 16, solidarisée, par exemple par soudage, à une poutre de chaînage horizontale 72 opposée à la poutre 71 : de cette façon, on comprend que les efforts horizontaux appliqués à la paroi composite 60, typiquement ceux appliqués à la paroi par le vent, sont supportés plus efficacement, moyennant des transferts de charge entre les poutres 71 et 72 par l'intermédiaire du croisillon de contreventement 70. Des goussets 71A, prévus aux extrémités opposées de la poutre 71, permettent d'assurer la continuité du chaînage, tandis que des réservations dans le panneau 11 permettent, si besoin, d'accéder aux zones de solidarisation entre les inserts et les poutres 71 et 72.

Bien entendu, à titre de variante non représentée, d'autres formes de réalisation que le croisillon 70 sont envisageables en tant qu'élément(s) de contreventement.

Dans tous les cas, de tels éléments de contreventement permettent, de manière connue en soi, de rigidifier la structure de la paroi composite 60 et, plus généralement, d'un ensemble de construction incluant deux telles parois composites 60 emboitées l'une au-dessus de l'autre. En particulier, lorsque chaque face d'un bâtiment et, le cas échéant, chaque niveau de ce bâtiment, intègre des systèmes de contreventement, il est connu que les forces appliquées au bâtiment, dues à son poids, au vent, aux ondes sismiques, etc., sont canalisées dans les trois dimensions, et ce sur plusieurs étages.

Sur les figures 13 à 16 est représentée une paroi composite 100, qui, de manière similaire à la paroi composite 10 décrite précédemment, présente des chants horizontaux, respectivement supérieur 100A et inférieur 100C, et des chants latéraux opposés 100B et 100D, et dont les composants, fonctionnellement similaires à ceux de la paroi composite 10, portent les mêmes références que ces derniers mais augmentées de cent : ainsi, la paroi 100 comporte un panneau de parement intérieur 111, un panneau de parement extérieur 112, une couche d'isolation 113, une plaquette 114, des inserts porteurs 116 et des réservations 117, qui sont fonctionnellement similaires à, respectivement, les composants 11, 12, 13, 14, 16 et 17. Sur la figure 17 est représenté un ensemble de construction 130, qui correspond à une portion d'un bâtiment de deux étages et qui inclut une pluralité d'exemplaires de la paroi composite 100, dont deux, assemblés l'un à l'autre, sont visibles sur la figure 17, à savoir un exemplaire pour chaque étage.

La paroi composite 100 se distingue de la paroi composite 10 décrite précédemment par un premier aspect, selon lequel, comme bien visible sur la figure 16, la paroi 100 est dépourvue d'insert de liaison tel que l'insert 15 de la paroi 10. Autrement dit, les inserts 116 de la paroi 100 sont tous porteurs, en étant placés chacun à distance des chants latéraux opposés 100B et 100D de la paroi 100 et en étant répartis dans la direction horizontale reliant l'un à l'autre ces chants latéraux.

La paroi composite 100 se distingue de la paroi 10 par un deuxième aspect, selon lequel l'assemblage de deux parois 100 l'une au-dessus de l'autre ne passe pas par l'emboîtement complet du chant horizontal supérieur 100A de la paroi basse 100 dans un espace d'emboîtement, tel que l'espace d'emboîtement 13C de la paroi 10, prévu le long du chant horizontal inférieur 100C de la paroi haute 100. Plus précisément, comme bien visible sur la figure 13, la partie, tournée vers le panneau 112, de la couche d'isolation 113 déborde de l'extrémité correspondante 111A du panneau 111, tout en étant sensiblement en affleurement de l'extrémité correspondante 112A du panneau 112 : cette partie de la couche d'isolation 113 forme une saillie 113A.1 s'étendant en longueur sur le chant horizontal supérieur 100A de la paroi 100, en reliant l'un à l'autre les chants latéraux opposés 100B et 100D. La partie de la couche 113, tournée vers le panneau 111, est, quant à elle, en retrait de l'extrémité correspondante 112A du panneau 112 et forme un logement de chaînage 113A.2, qui s'étend le long de la saillie 113A.1, entre les chants latéraux opposés 100B et 100D, et dont le fond est sensiblement en affleurement de l'extrémité correspondante 111A du panneau 111. Le long du chant horizontal inférieur 100C, la couche 113 présente des aménagements similaires à ce qui vient d'être décrit au niveau du chant horizontal supérieur 100A, ces aménagements étant notamment symétriques par rapport à ceux du chant supérieur 100A par rapport à un plan géométrique horizontal médian de la paroi 100 : ainsi, la partie de la couche d'isolation 130, tournée vers le panneau 111, est en retrait de l'extrémité correspondante 112C du panneau 112 et forme un logement de chaînage 113C.2 dont le fond est sensiblement en affleurement de l'extrémité correspondante 111A du panneau 111, tandis que la partie de la couche 113, tournée vers le panneau 112, forme une saillie 113C.1, le long de laquelle s'étend le logement de chaînage 113C.2, qui déborde de l'extrémité 111C du panneau 111 et qui est sensiblement en affleurement de l'extrémité 112C du panneau 112.

Au sein de l'ensemble de construction 130, autrement dit à l'état assemblé, l'une au-dessus de l'autre, des deux parois 100, tel que montré à la figure 17, une poutre de chaînage 131 est rapportée au niveau de la jonction entre le chant horizontal supérieur 100A de la paroi basse 100 et le chant horizontal inférieur 100C de la paroi haute 100 : cette poutre de chaînage 131 est agencée, à la fois, dans le logement 113A.2 de la paroi basse 100 et dans le logement de chaînage 113C.2 de la paroi haute 100, tandis que les saillies respectives 113A.1 et 113C.1 des deux parois sont aboutées de façon complémentaire, en se joignant l'une à l'autre, notamment selon une interface horizontale. Au niveau du chant horizontal inférieur 100C de la paroi basse 100, une poutre de chaînage 132 est agencée dans le logement de chaînage 113C.2, tout en reposant sur une dalle de sol D ou une structure de bâtiment similaire, tandis que la saillie 113C.1 surplombe cette dalle D sans interposition verticale de la poutre 132.

Plus généralement, en tenant compte des explications précédentes relatives l'assemblage des parois composites 10 et à l'assemblage des parois composites 100, on comprend que la couche d'isolation 13, 113 de ces parois présente, pour sa partie tournée vers leur panneau 11, 111 et le long de leurs chants horizontaux opposés, des aménagements de formes permettant la jonction complémentaire des parois lors de leur assemblage les unes au-dessus des autres: pour chaque paroi 10 ou 100, ces aménagements sont, sur un des chants horizontaux, la saillie 13A.1 ou 113A.1 et, sur le chant horizontal opposé, le creux 13C.1 ou la saillie 113C.1, autrement dit, plus généralement, un relief 13C.1 ou 113C.1 de jonction complémentaire avec la saillie 13A.1 ou 113A.1, le terme « relief » devant être entendu au sens large et couvre des aménagements en creux et/ou en bosses et/ou plats du moment qu'ils coopèrent par complémentarité de formes avec la saillie précitée lors de l'assemblage des parois les unes au-dessus des autres. Les formes de réalisation de ces saillies et reliefs de jonction, montrées sur les figures, ne sont donc pas limitatives de l'invention : en particulier, la géométrie propre de ces saillies et reliefs de jonction peut être très diverse, sans d'ailleurs devoir être constante le long des chants horizontaux, voire en étant localement interrompue une ou plusieurs fois le long des chants horizontaux ; de même, le positionnement relatif de ces saillies et reliefs de jonction vis-à-vis des extrémités correspondantes 11A, 12A, 111A et 112A de l'un et/ou de l'autre des panneaux de parement 11, 12, 111 et 112 n'est pas limitatif et peut faire l'objet de variantes, d'autant que, sur chacun des chants horizontaux des parois composites, l'extrémité correspondante du panneau de parement intérieur n'est pas nécessairement aligné rigoureusement, dans la direction d'épaisseur de la paroi, avec l'extrémité correspondante du panneau du parement extérieur, comme c'est le cas pour les panneaux 111 et 112 de la paroi 100 représentée. Pour illustrer cette multitude de formes de réalisation possibles pour les saillies 13A.1 et 113A.1 et leur relief de jonction associé 13C.1, 113C.1, l'une d'elles est indiqué en pointillés uniquement sur la figure 13.

La paroi composite 100 se distingue de la paroi composite 10 par un troisième aspect, selon lequel la solidarisation entre les extrémités longitudinales opposées de ses inserts 116 et, respectivement, la poutre de chaînage 131 et la poutre de chaînage 132, reçues dans, respectivement, les logements de chaînage 113A.2 et 113C.2, n'est réalisée ni au moyen d'ailes, telles que les ailes 16C et 16D de la paroi 10, qui coopèrent par complémentarité de formes avec des évidements des poutres de chaînage, ni au moyen de surfaces soudées à ces poutres de chaînage, mais au moyen d'un trou traversant 116A, respectivement 116B, prévu pour recevoir un organe de fixation, tel qu'un rivet ou bien un système de boulonnage, c'est-à-dire une vis, qui est introduite dans le trou 116A, 116B et qui est vissée dans un écrou de manière à serrer, entre sa tête et cet écrou, l'extrémité correspondante de l'insert et la poutre de chaînage 131, 132. Sur les figures 13 à 15, les trous 116A et 116B sont représentés libres et, suivant un aménagement optionnel avantageux, débouchent chacun dans l'alésage d'un écrou 116C, 116D dont l'extrémité correspondante de l'insert 116 est pourvue fixement à demeure, par exemple par soudage. On notera que, sur l'exemple de réalisation considéré, un seul trou 116A, 116B est prévu à chacune des extrémités longitudinales de l'insert 116 alors que, bien entendu, à titre de variante non représentée, plusieurs trous peuvent être prévus à chaque extrémité de l'insert. Sur la figure 17, une vis 101 coopère avec chaque trou 116A, 116B et avec l'écrou correspondant 116C, 116D. Quelle que soit la forme de réalisation de l'organe de fixation reçu dans les trous 116A et 116B et, le cas échéant, en prise avec les écrous 116C et 116D, on comprend que les trous 116A et 116B permettent de fixer les extrémités opposées des inserts 116 respectivement aux poutres de chaînage 131 et 132 de manière particulièrement résistante, en particulier résistante à l'arrachement entre eux : les efforts, notamment dus au vent ou à un séisme, exercés sur la paroi haute 100 sont essentiellement supportés par les inserts 116 de cette paroi haute et sont transmis, jusqu'à la dalle de sol D, essentiellement par la poutre 131, les inserts 116 de la paroi basse 100 et la poutre 132, en particulier grâce à la solidarisation, ici par boulonnage, des extrémités longitudinales des inserts à ces poutres.

Dans le prolongement des considérations qui précèdent, des aménagements optionnels de la paroi composite 100, qui sont d'ailleurs mis en oeuvre dans l'exemple de réalisation considéré sur les figures 13 à 17 et qui sont indépendants les uns des autres, consistent à prévoir que :
- un jeu résiduel subsiste entre la saillie 113A.1 de la paroi basse 100 et la saillie 113C.1 de la paroi haute 100, ce jeu résiduel pouvant être étanché par de la colle ou un joint rapporté ; et/ou
- un jeu résiduel, pouvant aussi être étanché, subsiste entre la saillie 113C.1 de la paroi basse 100 et la dalle de sol D ; et/ou
- les extrémités longitudinales opposées de chaque insert 116 sont situées à proximité immédiate des logements de chaînage 113A.2, respectivement 113C.2, voire délimitent en partie ces logements de chaînage, de manière que les trous 116A et 116B débouchent directement et librement dans ces logements de chaînage, ce qui, notamment, facilite la mise en place des organes de fixation associés, tels que les vis 101 ; et/ou
- aussi bien les inserts 116 que les poutres de chaînage 131 et 132 sont réalisés sous forme de profilés métalliques à section ouverte, par exemple à section en « C », ce qui, notamment, facilite également la mise en place des organes de fixation.

La paroi composite 100 se distingue de la paroi 10 par un quatrième aspect, selon lequel la paroi 100 comporte, en plus de sa plaquette 114, recouvrant les faces respectives, tournées à l'opposé du panneau 111, de la saillie 113A.1 et du tenon 113B formé le long du chant latéral 100B de la paroi 100 de la même façon que le tenon 13B de la paroi 10, une plaquette 118 : comme bien visible sur la figure 16, cette plaquette supplémentaire 118 recouvre la face du tenon 113B, tournée à l'opposé du panneau 112 et se prolonge dans la couche d'isolation 113, en étant accolée au panneau 111. Autrement dit, le long du chant latéral 100B, la plaquette 118 et la partie correspondante de la plaquette 114 sont sensiblement symétriques l'une de l'autre, par rapport à un plan géométrique vertical médian de la paroi 100, parallèle aux panneaux 111 et 112. On comprend que, lorsque la paroi composite 100 est assemblée latéralement à une paroi composite similaire par l'assemblage de type « tenon-mortaise » décrit en détail en lien avec la paroi 10, la plaquette 118 forme une pièce de liaison entre les panneaux respectifs 111 des deux parois ainsi assemblées 100, en chevauchant le jointement entre ces deux panneaux 111. En rapportant des éléments de fixation ad hoc, tels que de la colle, des vis, des clous, etc., la plaquette 118 de la paroi 100, qui se retrouve à l'intérieur de la mortaise correspondante 113D de l'autre paroi 100, est, tout le long des chants latéraux des parois 100, fixée à ces deux parois assemblées, de part et d'autre du jointement entre leur panneau 111, en évitant notamment tout risque de fissuration au niveau de ce jointement. En tenant compte des explications qui précèdent, on comprend que cette plaquette 118 assure, en quelque sorte, au moins une partie de la fonction de liaison qu'assure l'insert 15 pour la paroi 10.

Sur la figure 18 est représentée une pièce d'angle composite 120 constituée de deux parties 120' et 120". Chacune des parties 120' et 120" de la pièce d'angle 120 comprend un panneau de parement intérieur 121', 121", un panneau de parement extérieur 122', 122", et une couche d'isolation 123', 123", qui sont respectivement similaires, d'un point de vue fonctionnel, voire structurel, aux composants 111 à 113 de la paroi composite 100. Chacune des parties 120' et 120" de la pièce d'angle 120 se distingue de la paroi composite 100 par le fait que le chant latéral 120'D de la partie 120' ne présente pas de mortaise mais est biseauté et que le chant latéral 120"B de la partie 120" ne présente pas de tenon mais est également biseauté, et ce de façon complémentaire au biseau formé par le chant latéral 120'D de la partie 120' : grâce à cette complémentarité, le biseau formé par le chant latéral 120'D est abouté contre le biseau formé par le chant latéral 120"B, donnant ainsi à la pièce d'angle 120 sa forme anguleuse, les panneaux intérieurs 121' et 121" formant entre eux un angle valant sensiblement 90° dans l'exemple montré à la figure 18. En d'autres termes, les parties 120' et 120" de la pièce d'angle 120 s'étendent de manière globalement symétrique l'une de l'autre par rapport à un plan géométrique défini par l'aboutement des biseaux complémentaires formés par les chants latéraux 120'D et 120"B, ce plan de symétrie formant, par rapport à chacun des panneaux extérieurs 122' et 122", un angle de 45° dans l'exemple de la figure 18. En pratique, on notera que la symétrie précitée s'applique aux régions respectives, tournées l'une vers l'autre, des parties 120' et 120", sans s'appliquer aux régions opposées respectives de ces pièces : en effet, comme bien visible sur la figure 18, la pièce 120' présente, dans la direction de ses chants horizontaux, une étendue un peu plus importante que l'étendue, dans la direction de ses chants horizontaux, de la pièce 120" et, surtout, le chant latéral 120'B de la pièce 120' forme un tenon 123'B, fonctionnellement similaire au tenon 113B de la paroi composite 100, tandis que le chant latéral 120"B de la partie 120" forme une mortaise 123"D, fonctionnellement similaire à la mortaise 113D de la paroi 100.

On comprend que l'assemblage de la pièce d'angle 120 avec, par exemple, la paroi composite 100, latéralement l'une à l'autre, repose sur un assemblage de type « tenon-mortaise » tel que décrit précédemment. D'ailleurs, sur la figure 18, la paroi composite 100 représentée à son tenon 113B reçu dans la mortaise 123"D de la pièce d'angle 120 aux fins de l'assemblage de cette paroi 100 et de cette pièce d'angle 120 au sein d'un ensemble de construction correspondant.

Suivant des aménagements optionnels, qui sont d'ailleurs mis en oeuvre dans l'exemple de réalisation de la figure 18 :
- au moins l'une des parties 120' et 120" de la pièce d'angle 120, en l'occurrence la partie 120" sur la figure 18, comporte en outre un insert porteur 126', similaire fonctionnellement, voire structurellement, à l'insert 116 de la paroi 100 ; et/ou
- le tenon 123'B de la pièce d'angle 120 a sa face, tournée à l'opposé du panneau de parement intérieur 121', recouverte d'une plaquette 124' similaire fonctionnellement, voire structurellement à la plaquette 114 de la paroi 100 ; et/ou
- le tenon 123'B de la pièce d'angle 120 a sa face, tournée à l'opposé du panneau de parement extérieur 122', recouverte d'une plaquette 128' similaire fonctionnellement, voire structurellement à la plaquette 118 de la paroi 100 ; et/ou
- dans la zone d'aboutement des parties 120' et 120", la pièce d'angle 120 comporte en outre un insert porteur supplémentaire 126 agencé, à la fois, dans la couche d'isolation 113' et dans la couche d'isolation 113" ; et/ou
- également dans la zone d'aboutement des parties 120' et 120", la pièce d'angle 120 comprend en outre une plaquette coudée 124 qui relie directement l'une à l'autre les faces, tournées vers les panneaux intérieurs 121' et 121", des panneaux extérieurs 122' et 122" ; et/ou
- dans la zone d'aboutement des parties 120' et 120", la pièce d'angle 120 comporte en outre une plaquette coudée 128 qui relie directement l'une à l'autre les faces, tournées vers les panneaux extérieurs 122' et 122", des panneaux intérieurs 121' et 121".

Sur la figure 19, est représentée une pièce d'angle composite 140, variante de la pièce d'angle 120. Les pièces d'angle 120 et 140 sont identiques, sauf que la forme anguleuse de la pièce d'angle 140 est obtuse. Cette variante illustre les variations, allant de 0° à 360°, de l'angle pouvant être choisi pour la forme anguleuse des pièces d'angle 120 et 140, moyennant une angulation adaptée des biseaux formés respectivement par le chant latéral 120'D, 140'D de la partie 120', 140' de la pièce d'angle 120, 140 et par le chant latéral 120"B, 140"B de la partie 120", 140" de la pièce d'angle 120, 140.

En pratique, on comprend qu'une possibilité de fabrication des pièces d'angle 120 et 140 consiste à disposer de la paroi composite 100 et de couper cette paroi composite selon un plan vertical incliné par rapport aux panneaux de parement 121, 122 de manière à obtenir les deux parties 120' et 120" de la pièce d'angle 120 ou les deux parties 140' et 140" de la pièce d'angle 140 selon l'angulation de ce plan de coupe. Une fois ces deux parties obtenues par découpage de la paroi composite 100, on aboute l'un contre l'autre leur biseau respectif et on les fixe solidairement l'un à l'autre par tout moyen approprié, le cas échéant en étanchant la zone d'aboutement, par exemple par de la colle ou par un joint intercalaire, et, également le cas échéant, en rapportant l'insert porteur supplémentaire 126 et les plaquettes coudées 124 et 128.

Par ailleurs, divers aménagements et variantes aux parois composites 10, 50, 60 et 100, aux pièces d'angle 20, 120 et 140, et aux ensembles de construction 30 et 130, décrits jusqu'ici, sont par ailleurs envisageables. A titre d'exemples :
- comme illustré à la figure 6 pour l'ensemble de construction 30, les parois composites 10, 50 et 100 peuvent, si besoin, être découpées afin de délimiter des ouvertures dans la construction, des chevêtres ou des matériels similaires pouvant être insérés le long des tranches découpées des panneaux, en fonction des besoins de finition ;
- plutôt que d'être totalement venu de matière avec le reste de la couche d'isolation 13 ou 113, le tenon 13B ou 113B peut, comme indiqué en pointillés uniquement sur les figures 4 et 16, être partiellement formé d'une pièce rapportée, qui s'étend le long du chant latéral 10B ou 100B de la paroi composite et qui, le cas échéant, intègre un insert de liaison ou un insert porteur ;
- à titre d'option, un treillis peut être intégré dans l'épaisseur de la couche d'isolation 13, 23, 113, 123' ou 123" ; en agençant un tel treillis contre les inserts 15, 16, 116, 126' et/ou 126, ce treillis améliore la diffusion thermique et/ou renforce la résistance à l'effraction de la paroi composite ;
- à titre d'option, un support d'enduit et/ou un support primaire et/ou un revêtement isolant et/ou une plaque d'isolation phonique ou thermique peut être ajouté sur l'une et/ou l'autre des faces 10E et 10I des parois composites ;
- les clés d'assemblage par « tenon-mortaise », c'est-à-dire les profils complémentaires entre le tenon et la mortaise des parois composites, peuvent être changés pour des raisons d'optimisation des jonctions et/ou pour des raisons marketing ; il en est de même pour les clés de jonction entre la saillie et le relief de jonction ; et/ou
- en complément des pièces d'angle 20, 120 et 140 envisagées plus haut, d'autres pièces de jonction anguleuse peuvent être prévues afin de s'adapter à l'ensemble de construction final ; ainsi ; on comprend qu'il peut être prévu des pièces d'angle droit, des pièces d'angle gauche, des pièces de jonction en croix, des pièces de jonction en « T », des pièces de jonction anguleuse aigue, des pièces de jonction anguleuse obtuse, etc. ; de même, il peut être prévu des parois composites de terminaison.

## Revendications

1. Paroi composite (10 ; 50 ; 60 ; 100) pour la construction,
comportant une couche d'isolation rigide ou semi-rigide (13 ; 113), qui est intercalée entre deux panneaux de parement (11, 12 ; 111, 112), sensiblement parallèles et alignés, ainsi qu'au moins un insert structurel porteur (16 ; 116), qui s'étend en longueur entre les deux chants horizontaux opposés (10A, 10C ; 100A, 100C) de la paroi composite et qui est agencé dans la couche d'isolation (13 ; 113) de manière que la couche d'isolation est interposée entre chacun des deux panneaux de parement (11, 12 ; 111, 112) et au moins la partie courante de l'insert porteur (16 ; 116),
**caractérisée en ce que**, le long d'un premier (10A ; 100A) des deux chants horizontaux opposés (10A, 10C ; 100A, 100C) de la paroi composite (10 ; 50 ; 60 ; 100), la couche d'isolation (13 ; 113) forme, dans sa partie tournée vers un premier (12 ; 112) des deux panneaux de parement (11, 12 ; 111, 112), une saillie (13A.1 ; 113A.1) qui s'étend en longueur sur le premier chant horizontal de la paroi composite, tandis que sa partie tournée vers le second panneau de parement (11 ; 111) forme un premier logement de chaînage (13A.2 ; 113A.2) qui s'étend le long de la saillie (13A.1) ;
**en ce que**, le long du second chant horizontal (10C ; 100C) de la paroi composite (10 ; 50 ; 60 ; 100), la couche d'isolation (13 ; 113) forme, dans sa partie tournée vers le premier panneau de parement (12; 112), un relief (13C.1 ; 113C.1) de jonction complémentaire avec la saillie (13A.1 ; 113A.1), qui s'étend en longueur sur le second chant horizontal de la paroi composite, tandis que sa partie tournée vers le second panneau de parement (11 ; 111) forme un second logement de chaînage (13C.2 ; 113C.2) qui s'étend le long du relief de jonction ;
et **en ce que** le ou chaque insert porteur (16 ; 116) est pourvu, à chacune de ses extrémités longitudinales, de moyens (16C, 16D; 116A, 116B, 116C, 116D) de solidarisation avec un élément de chaînage rapporté (31, 34, 35 ; 131, 132), agencé, respectivement, dans le premier logement de chaînage (13A.2 ; 113A.2) ou dans le second logement de chaînage (13C ; 113C.2).

2. Paroi composite suivant la revendication 1,
**caractérisée en ce que**, le long du premier chant horizontal (10A) de la paroi composite (10) :
- la saillie (13A.1) de la couche d'isolation (13) déborde des extrémités correspondantes respectives (11A, 12A) des deux panneaux de parement (11, 12), et
- le premier logement de chaînage (13A.2) a son fond qui est en retrait des extrémités correspondantes respectives (11C, 12C) des deux panneaux de parement (11, 12) ;
et **en ce que**, le long du second chant horizontal (10C) de la paroi composite (10), toute la couche d'isolation (13) est en retrait des extrémités correspondantes respectives (11C, 12C) des deux panneaux de parement (11, 12), le relief de jonction (13C.1) et le second logement de chaînage (13C.2) formant conjointement un espace (13C) d'emboîtement pour, sélectivement, un élément de chaînage rapporté (34) ou bien la saillie (13A.1) et le premier logement de chaînage (13A.2) recevant un élément de chaînage rapporté (31).

3. Paroi composite suivant l'une quelconque des revendications précédentes,
**caractérisée en ce que** les moyens de solidarisation de chaque extrémité longitudinale du ou de chaque insert porteur (116) comprennent au moins un trou (116A, 116B) de réception d'un organe (101) de fixation à l'élément de chaînage associé (131, 132), délimité par l'extrémité de l'insert porteur.

4. Paroi composite suivant la revendication 3, **caractérisée en ce que** les moyens de solidarisation de chaque extrémité longitudinale du ou de chaque insert porteur (116) comprennent en outre un écrou (116C, 116D), qui est fixé à demeure à l'extrémité de l'insert porteur, dans lequel débouche ledit trou (116A, 116B) et qui est adapté pour être mis en prise par l'organe de fixation, notamment une vis (101), reçu dans ledit trou.

5. Paroi composite suivant l'une quelconque des revendications précédentes,
**caractérisée en ce que** les moyens de solidarisation de chaque extrémité longitudinale du ou de chaque insert porteur (16) comprennent au moins un relief (16C, 16D) de l'extrémité de l'insert porteur, conçu pour coopérer par complémentarité de formes avec l'élément de chaînage associé (31, 34).

6. Paroi composite suivant l'une quelconque des revendications précédentes,
**caractérisée en ce qu'**au moins une partie des moyens de solidarisation de chaque extrémité longitudinale du ou de chaque insert porteur est adaptée pour être soudée à l'élément de chaînage associé.

7. Paroi composite suivant l'une quelconque des revendications précédentes,
**caractérisée en ce que** la paroi composite (10 ; 50 ; 60 ; 100) comporte en outre une première plaquette (14 ; 114), qui recouvre la face de la saillie (13A.1 ; 113A.1), tournée à l'opposé du second panneau de parement (11 ; 111), et qui se prolonge dans la couche d'isolation (13 ; 113), en étant accolée au premier panneau de parement (12 ; 112).

8. Paroi composite suivant l'une quelconque des revendications précédentes,
**caractérisée en ce que**, le long d'un premier (10D ; 100D) des deux chants latéraux opposés (10B, 10D ; 100B, 100D) de la paroi composite (10 ; 50 ; 60 ; 100), la couche d'isolation (13 ; 113) est en retrait des extrémités correspondantes respectives (11D, 12D) des panneaux de parement (11, 12 ; 111, 112) et forme ainsi une mortaise (13D ; 113D), et **en ce que**, le long du second chant latéral (10B ; 100B) de la paroi composite, la couche d'isolation (13 ; 113) déborde des extrémités correspondantes respectives (11B, 12B) des panneaux de parement (11, 12 ; 111, 112) et forme ainsi un tenon (13B ; 113B), qui est sensiblement complémentaire de la mortaise (13D ; 113D).

9. Paroi composite suivant les revendications 7 et 8 prises ensemble,
**caractérisée en ce que** la première plaquette (14 ; 114) recouvre également la face du tenon (13B ; 113B), tournée à l'opposé du second panneau de parement (11 ; 111).

10. Paroi composite suivant l'une des revendications 8 ou 9, **caractérisée en ce que** la paroi composite (100) comporte en outre une seconde plaquette (118), qui recouvre la face du tenon (113B), tournée à l'opposé du premier panneau de parement (112), et qui se prolonge dans la couche d'isolation (113), en étant accolée au second panneau de parement (111).

11. Paroi composite suivant l'une quelconque des revendications 8 à 10,
**caractérisée en ce que** la paroi composite (10) comporte en outre au moins un insert structurel de liaison (15), qui est agencé dans la couche d'isolation (13) de manière que la couche d'isolation est interposée entre chacun des deux panneaux de parement (11, 12) et au moins la partie courante de l'insert de liaison (15), et qui s'étend en longueur, à la fois, entre les deux chants horizontaux opposés (10A, 10C) de la paroi composite et dans le tenon (13B) pour y solidariser des éléments rapportés (2') de fixation de l'assemblage entre le tenon de la paroi composite et la mortaise d'une autre paroi composite.

12. Paroi composite suivant l'une quelconque des revendications 8 à 11,
**caractérisée en ce que** le tenon (13B ; 113B) est partiellement constitué d'une pièce rapportée au reste de la couche d'isolation (13 ; 113), qui s'étend le long du second chant latéral (10B ; 100B) de la paroi composite (10 ; 50 ; 60 ; 100) et qui, éventuellement, intègre le ou un des inserts porteurs (16 ; 116) ou bien le ou un des inserts de liaison (15).

13. Paroi composite suivant l'une quelconque des revendications précédentes,
**caractérisée par** plusieurs inserts porteurs (16), et en ce que la paroi composite (60) comporte en outre au moins un élément de contreventement (70), qui est agencé dans la couche d'isolation (13) et qui relie l'extrémité longitudinale supérieure d'un des insert (16) à l'extrémité longitudinale inférieure d'un autre des inserts (16).

14. Paroi composite suivant l'une quelconque des revendications précédentes,
**caractérisée en ce que** le ou au moins un des inserts porteurs (16) est soit lié à demeure à la couche d'isolation (13), en étant enrobé dans cette couche d'isolation, soit reçu et fixé dans une réservation complémentaire (59), délimitée par la couche d'isolation (13).

15. Ensemble de construction (30 ; 130), **caractérisé en ce qu'**il comporte :
- au moins deux parois composites (10 ; 50 ; 60 ; 100) conformes à l'une quelconque des revendications précédentes, la saillie (13A.1 ; 113A.1) d'une première des deux parois composites coopérant par complémentarité de formes avec le relief de jonction (13C.1 ; 113C.1) de la seconde paroi composite, et
- au moins un élément de chaînage (31 ; 131), qui, d'une part, est agencé dans le premier logement de chaînage (13A.2 ; 113A.2) d'une première des deux parois composites et y est fixé aux moyens de solidarisation (16C ; 116A, 116C) de l'extrémité longitudinale correspondante du ou de chaque insert porteur (16 ; 116) de la première paroi composite et qui, d'autre part, est agencé dans le second logement de chaînage (13C ; 113C.2) de la seconde paroi composite et y est fixé aux moyens de solidarisation (16D ; 116B, 116D) de l'extrémité longitudinale correspondante du ou de chaque insert porteur (16 ; 116) de la seconde paroi composite de sorte que les première et seconde parois composites sont assemblées l'une au-dessus de l'autre de manière résistante, en particulier à l'arrachement.

16. Ensemble de construction, **caractérisé en ce qu'**il comporte :
- au moins une paroi composite (100) conforme à la revendication 8 ou conforme à l'une quelconque des revendications 1 à 7 et 9 à 14 prise en combinaison avec la revendication 8, et
- au moins une pièce d'angle composite (120), constituée de deux parties (120', 120") :
- qui comportent chacune une couche d'isolation rigide ou semi-rigide (123', 123"), intercalée entre deux panneaux (111', 112', 111", 112") sensiblement parallèles et alignés,
- dont des chants latéraux respectifs (120'D, 120"B) sont biseautés de façon complémentaire l'un à l'autre et sont aboutés l'un contre l'autre en donnant une forme anguleuse à la pièce d'angle (120), et
- dont les chants latéraux respectifs (120'B, 120"D), opposés à leur chant biseauté, forment, respectivement, un tenon (123'B) et une mortaise (123"D) qui sont sensiblement complémentaires de la mortaise (113D) et du tenon (113B) de la paroi composite (100) de manière à assembler cette paroi composite latéralement à la pièce d'angle.

## Patentansprüche

1. Verbundwand (10; 50; 60; 100) für den Bau,
eine starre oder halbstarre Dämmschicht (13; 113), die zwischen zwei im Wesentlichen parallele und ausgerichtete Verkleidungsplatten (11, 12; 111, 112) eingesetzt ist, sowie mindestens einen Strukturträgereinsatz (16; 116) aufweisend, der sich der Länge nach zwischen den zwei entgegengesetzten horizontalen Kanten (10A, 10C; 100A, 100C) der Verbundwand erstreckt und so in der Dämmschicht (13; 113) angeordnet ist, dass die Dämmschicht zwischen jeweils den zwei Verkleidungsplatten (11, 12; 111, 112) und zumindest dem Hauptteil des Trägereinsatzes (16; 116) liegt, **dadurch gekennzeichnet, dass** die Dämmschicht (13; 113) entlang einer ersten (10A, 100A) der zwei entgegengesetzten horizontalen Kanten (10A, 10C; 100A, 100C) der Verbundwand (10; 50; 60; 100) in ihrem zu einer ersten (12; 112) der zwei Verkleidungsplatten (11, 12; 111, 112) gewandten Teil einen Vorsprung (13A.1; 113A.1) bildet, der sich der Länge nach an der ersten horizontalen Kante der Verbundwand erstreckt, während ihr zur zweiten Verkleidungsplatte (11; 111) gewandter Teil eine erste Verankerungsaufnahme (13A.2; 113A.2) bildet, die sich entlang des Vorsprungs (13A.1) erstreckt;
dass entlang der zweiten horizontalen Kante (10C; 100C) der Verbundwand (10; 50; 60; 100) die Dämmschicht (13; 113) in ihrem zur ersten Verkleidungsplatte (12; 112) gewandten Teil eine Erhebung (13C.1; 113C.1) zur komplementären Verbindung mit dem Vorsprung (13A.1; 113A.1) bildet, die sich der Länge nach an der zweiten horizontalen Kante der Verbundwand erstreckt, während ihr zur zweiten Verkleidungsplatte (11; 111) gewandter Teil eine zweite Verankerungsaufnahme (13C.2; 113C.2) bildet, die sich entlang der Verbindungserhebung erstreckt;
und dass der oder jeder Trägereinsatz (16; 116) an jedem seiner Längsenden mit Einrichtungen (16C, 16D; 116A, 116B, 116C, 116D) zur festen Verbindung mit einem angebrachten Verankerungselement (31, 34, 35; 131, 132) versehen ist, das in der ersten Verankerungsaufnahme (13A.2; 113A.2) bzw. der zweiten Verankerungsaufnahme (13C.2; 113C.2) angeordnet ist.

2. Verbundwand nach Anspruch 1,
**dadurch gekennzeichnet, dass** entlang der ersten horizontalen Kante (10A) der Verbundwand (10):
- der Vorsprung (13A.1) der Dämmschicht (13) von den entsprechenden jeweiligen Enden (11A, 12A) der zwei Verkleidungsplatten (11, 12) vorsteht, und
- der Boden der ersten Verankerungsaufnahme (13A.2) von den entsprechenden jeweiligen Enden (11A, 12A) der zwei Verkleidungsplatten (11, 12) zurückgesetzt ist;
und dass entlang der zweiten horizontalen Kante (10C) der Verbundwand (10) die gesamte Dämmschicht (13) von den entsprechenden jeweiligen Enden (11A, 12A) der zwei Verkleidungsplatten (11, 12) zurückgesetzt ist, wobei die Verbindungserhebung (13C.1) und die zweite Verankerungsaufnahme (13C.2) gemeinsam einen Raum (13C) zum selektiven Einstecken eines angebrachten Ringkernelements (34) oder aber auch des Vorsprungs (13A.1) bilden, und die erste Verankerungsaufnahme (13A.2) ein angebrachtes Verankerungselement (31) aufnimmt.

3. Verbundwand nach einem der vorhergehenden Ansprüche, **dadurch gekennzeichnet, dass** die Einrichtungen zur festen Verbindung jedes Längsendes des oder jedes Trägereinsatzes (116) mindestens eine Öffnung (116A, 116B) zur Aufnahme einer Vorrichtung (101) zur Befestigung am zugeordneten Verankerungselement (131, 132) aufweisen, die durch das Ende des Trägereinsatzes begrenzt ist.

4. Verbundwand nach Anspruch 3, **dadurch gekennzeichnet, dass** die Einrichtungen zur festen Verbindung jedes Längsendes des oder jedes Trägereinsatzes (116) darüber hinaus eine Schraubenmutter (116C, 116D) aufweisen, die dauerhaft am Ende des Trägereinsatzes befestigt ist, in welche die Öffnung (116A, 116B) mündet, und die dazu angepasst ist, durch die Befestigungsvorrichtung, insbesondere eine in der Öffnung aufgenommene Schraube (101) in Eingriff genommen zu werden.

5. Verbundwand nach einem der vorhergehenden Ansprüche, **dadurch gekennzeichnet, dass** die Einrichtungen zur festen Verbindung jedes Längsendes des oder jedes Trägereinsatzes (116) mindestens eine Erhebung (16C, 16D) des Endes des Trägereinsatzes aufweisen, die dazu konzipiert ist, durch Formschluss mit dem zugeordneten Verankerungselement (31, 34) zusammenzuwirken.

6. Verbundwand nach einem der vorhergehenden Ansprüche, **dadurch gekennzeichnet, dass** zumindest ein Teil der Einrichtungen zur festen Verbindung jedes Längsendes des oder jedes Trägereinsatzes dazu angepasst ist, an das zugeordnete Verankerungselement geschweißt zu werden.

7. Verbundwand nach einem der vorhergehenden Ansprüche, **dadurch gekennzeichnet, dass** die Verbundwand (10; 50; 60; 100) darüber hinaus eine erste kleine Platte (14; 114) aufweist, welche die Fläche des Vorsprungs (13A.1; 113A.1) abdeckt, die von der zweiten Verkleidungsplatte (11; 111) abgewandt ist, und sich in der Dämmschicht (13; 113), an der ersten Verkleidungsplatte (12; 112) anliegend, fortsetzt.

8. Verbundwand nach einem der vorhergehenden Ansprüche, **dadurch gekennzeichnet, dass** entlang einer ersten (10D, 100D) der zwei entgegengesetzten horizontalen Kanten (10B, 10D; 100B, 100D) der Verbundwand (10; 50; 60; 100) die Dämmschicht (13; 113) von den entsprechenden jeweiligen Enden (11D, 12D) der Verkleidungsplatten (11, 12; 111, 112) zurückgesetzt ist, und somit eine Nut (13D; 113D) bildet, und dass entlang der zweiten Seitenkante (10B; 100B) der Verbundwand die Dämmschicht (13; 113) von den jeweiligen entsprechenden Enden (11B, 12B) der Verkleidungsplatten (11, 12; 111, 112) vorsteht und somit einen Zapfen (13B; 113B) bildet, der im Wesentlichen komplementär zur Nut (13D; 113D) ist.

9. Verbundwand nach den zusammengenommenen Ansprüchen 7 und 8, **dadurch gekennzeichnet, dass** die erste kleine Platte (14; 114) auch die von der zweiten Verkleidungsplatte (11; 111) abgewandte Fläche des Zapfens (13B; 113B) bedeckt.

10. Verbundwand nach einem der Ansprüche 8 oder 9, **dadurch gekennzeichnet, dass** die Verbundwand (100) darüber hinaus eine zweite kleine Platte (118) aufweist, welche die von der ersten Verkleidungsplatte (112) abgewandte Fläche des Zapfens (113B) bedeckt und sich in der Dämmschicht (113), an der zweiten Verkleidungsplatte (111) anliegend, fortsetzt.

11. Verbundwand nach einem der Ansprüche 8 bis 10, **dadurch gekennzeichnet, dass** die Verbundwand (10) darüber hinaus mindestens einen Verbindungsstruktureinsatz (15) aufweist, der so in der Dämmschicht (13) angeordnet ist, dass die Dämmschicht zwischen jeweils den zwei Verkleidungsplatten (11, 12) und zumindest dem Hauptteil des Verbindungseinsatzes (15) liegt und sich der Länge nach gleichzeitig zwischen den entgegengesetzten horizontalen Kanten (10A, 10C) der Verbundwand und in den Zapfen (13B) erstreckt, um dort angebrachte Befestigungselemente (2') des Zusammenbaus zwischen dem Zapfen der Verbundwand und der Nut einer anderen Verbundwand zu befestigen.

12. Verbundwand nach einem der Ansprüche 8 bis 11, **dadurch gekennzeichnet, dass** der Zapfen (13B; 113B) teilweise aus einem am Rest der Dämmschicht (13; 113) angebrachten Teil besteht, das sich entlang der zweiten Seitenkante (10B; 100B) der Verbundwand (10; 50; 60; 100) erstreckt und gegebenenfalls den Trägereinsatz oder einen der Trägereinsätze (16; 116) oder aber auch den Verbindungseinsatz oder einen der Verbindungseinsätze (15) einbindet.

13. Verbundwand nach einem der vorhergehenden Ansprüche, **gekennzeichnet durch** mehrere Trägereinsätze (16), und dass die Verbundwand (60) darüber hinaus mindestens ein Aussteifungselement (70) aufweist, das in der Dämmschicht (13) angeordnet ist und das obere Längsende eines der Einsätze (16) mit dem unteren Längsende eines anderen der Einsätze (16) verbindet.

14. Verbundwand nach einem der vorhergehenden Ansprüche, **dadurch gekennzeichnet, dass** der Trägereinsatz oder mindestens einer der Trägereinsätze (16) entweder dauerhaft mit der Dämmschicht (13), in diese Dämmschicht eingehüllt, verbunden ist, oder in einer durch die Dämmschicht (13) begrenzten komplementären Aussparung (59) aufgenommen und befestigt ist.

15. Baueinheit (30; 130), **dadurch gekennzeichnet, dass** sie aufweist:
- mindestens zwei Verbundwände (10; 50; 60; 100) nach einem der vorhergehenden Ansprüche, wobei der Vorsprung (13A.1; 113A.1) einer ersten der zwei Verbundwände durch Formschluss mit der Verbindungserhebung (13C.1; 113C.1) der zweiten Verbundwand zusammenwirkt, und
- mindestens ein Verankerungselement (31; 131), das einerseits in der ersten Verankerungsaufnahme (13A.2; 113A.2) einer ersten der zwei Verbundwände angeordnet und dort an den Befestigungseinrichtungen (16C, 116A, 116C) des entsprechenden Längsendes des oder jedes Trägereinsatzes (16; 116) der ersten Verbundwand befestigt ist, und das andererseits in der zweiten Verankerungsaufnahme (13C; 113C.2) der zweiten Verbundwand angeordnet und dort an den Befestigungseinrichtungen (16D; 116B, 116D) des entsprechenden Längsendes des oder jedes Trägereinsatzes (16; 116) der zweiten Verbundwand befestigt ist, so dass die erste und zweite Verbundwand auf eine widerstandsfähige, insbesondere reißfeste Weise übereinander zusammengesetzt sind.

16. Baueinheit (30; 130), **dadurch gekennzeichnet, dass** sie aufweist:
- mindestens eine Verbundwand (100) nach Anspruch 8 oder nach einem der Ansprüche 1 bis 7 oder 9 bis 14 in Kombination mit Anspruch 8, und
- mindestens ein Verbundwinkelstück (120), das aus zwei Teilen (120', 120") besteht:
- die jeweils eine starre oder halbstarre Dämmschicht (123', 123") aufweisen, die zwischen zwei im Wesentlichen parallele und ausgerichtete Platten (111', 112', 111", 112") eingesetzt ist,
- deren jeweilige Längskanten (120'D, 120"B) auf zueinander komplementäre Weise abgeschrägt und aneinandergefügt sind und dabei dem Winkelstück (120) eine winklige Form geben, und
- deren jeweilige, ihrer abgeschrägten Kante entgegengesetzten Längskanten (120'B, 120"D) jeweils einen Zapfen (123'B) und eine Nut (123"D) bilden, die im Wesentlichen komplementär zur Nut (113D) und zum Zapfen (113B) der Verbundwand (100) sind, um diese Verbundwand seitlich an das Winkelstück anzusetzen.

## Claims

1. Composite wall (10; 50; 60; 100) for construction,
comprising a rigid or semi-rigid insulating layer (13; 113) which is inserted between two substantially parallel and aligned facing panels (11, 12; 111, 112), as well as at least one load-bearing structural insert (16; 116) which extends lengthwise between the two opposite horizontal edges (10A, 10C; 100A, 100C) of the composite wall and which is so arranged in the insulating layer (13; 113) that the insulating layer is interposed between each of the two facing panels (11, 12; 111, 112) and at least the linear portion of the load-bearing insert (16; 116),
**characterised in that**, along a first (10A; 100A) of the two opposite horizontal edges (10A, 10C; 100A, 100C) of the composite wall (10; 50; 60; 100), the insulating layer (13; 113) forms, in its portion facing a first (12; 112) of the two facing panels (11, 12; 111, 112), a projection (13A.1; 113A.1) which extends lengthwise on the first horizontal edge of the composite wall, while its portion facing the second facing panel (11; 111) forms a first tying cavity (13A.2; 113A.2) which extends along the projection (13A.1);
**in that**, along the second horizontal edge (10C; 100C) of the composite wall (10; 50; 60; 100), the insulating layer (13; 113) forms, in its portion facing the first facing panel (12; 112), a raised joining element (13C.1; 113C.1) which is complementary to the projection (13A.1; 113A.1) and extends lengthwise on the second horizontal edge of the composite wall, while its portion facing the second facing panel (11; 111) forms a second tying cavity (13C.2; 113C.2) which extends along the raised joining element;
and **in that** the or each load-bearing insert (16; 116) is provided, at each of its longitudinal ends, with means (16C, 16D; 116A, 116B, 116C, 116D) for connection to a separate tying element (31, 34, 35; 131, 132) arranged in the first tying cavity (13A.2; 113A.2) or in the second tying cavity (13C; 113C.2).

2. Composite wall according to claim 1,
**characterised in that**, along the first horizontal edge (10A) of the composite wall (10):
- the projection (13A.1) of the insulating layer (13) extends beyond the respective corresponding ends (11A, 12A) of the two facing panels (11, 12), and
- the base of the first tying cavity (13A.2) is set back from the respective corresponding ends (11C, 12C) of the two facing panels (11, 12);
and **in that**, along the second horizontal edge (10C) of the composite wall (10), the entire insulating layer (13) is set back from the respective corresponding ends (11C, 12C) of the two facing panels (11, 12), the raised joining element (13C.1) and the second tying cavity (13C.2) together forming a nesting space (13C) for, selectively, a separate tying element (34) or alternatively the projection (13A.1) and the first tying cavity (13A.2) receiving a separate tying element (31).

3. Composite wall according to any one of the preceding claims, **characterised in that** the connection means of each longitudinal end of the or of each load-bearing insert (116) comprise at least one hole (116A, 116B) for receiving a member (101) for fixing to the associated tying element (131, 132), delimited by the end of the load-bearing insert.

4. Composite wall according to claim 3, **characterised in that** the connection means of each longitudinal end of the or of each load-bearing insert (116) further comprise a nut (116C, 116D) which is permanently fixed to the end of the load-bearing insert, into which nut said hole (116A, 116B) opens and which is adapted to be engaged by the fixing member, especially a screw (101), received in said hole.

5. Composite wall according to any one of the preceding claims, **characterised in that** the connection means of each longitudinal end of the or of each load-bearing insert (16) comprise at least one raised portion (16C, 16D) of the end of the load-bearing insert, designed to cooperate by complementarity of shapes with the associated tying element (31, 34).

6. Composite wall according to any one of the preceding claims, **characterised in that** at least part of the connection means of each longitudinal end of the or of each load-bearing insert is adapted to be welded to the associated tying element.

7. Composite wall according to any one of the preceding claims, **characterised in that** the composite wall (10; 50; 60; 100) further comprises a first plate (14; 114) which covers the face of the projection (13A.1; 113A.1) that faces away from the second facing panel (11; 111) and which extends into the insulating layer (13; 113), being attached to the first facing panel (12; 112).

8. Composite wall according to any one of the preceding claims, **characterised in that**, along a first (10D; 100D) of the two opposite lateral edges (10B, 10D; 100B, 100D) of the composite wall (10; 50; 60; 100), the insulating layer (13; 113) is set back from the respective corresponding ends (11D, 12D) of the facing panels (11, 12; 111, 112) and thus forms a mortise (13D; 113D), and **in that**, along the second lateral edge (10B; 100B) of the composite wall, the insulating layer (13; 113) extends beyond the respective corresponding ends (11B, 12B) of the facing panels (11, 12; 111, 112) and thus forms a tenon (13B; 113B) which is substantially complementary to the mortise (13D; 113D).

9. Composite wall according to claims 7 and 8 taken together, **characterised in that** the first plate (14; 114) also covers the face of the tenon (13B; 113B) that faces away from the second facing panel (11; 111).

10. Composite wall according to either claim 8 or claim 9, **characterised in that** the composite wall (100) further comprises a second plate (118) which covers the face of the tenon (113B) that faces away from the first facing panel (112) and which extends into the insulating layer (113), being attached to the second facing panel (111).

11. Composite wall according to any one of claims 8 to 10, **characterised in that** the composite wall (10) further comprises at least one structural joining insert (15) which is so arranged in the insulating layer (13) that the insulating layer is interposed between each of the two facing panels (11, 12) and at least the linear portion of the joining insert (15), and which extends lengthwise both between the two opposite horizontal edges (10A, 10C) of the composite wall and in the tenon (13B) in order to fix there separate elements (2') for fixing the assembly of the tenon of the composite wall and the mortise of another composite wall.

12. Composite wall according to any one of claims 8 to 11, **characterised in that** the tenon (13B; 113B) is constituted in part by an element which is attached to the remainder of the insulating layer (13; 113) and which extends along the second lateral edge (10B; 100B) of the composite wall (10; 50; 60; 100) and which, optionally, includes the or one of the load-bearing insert(s) (16; 116) or alternatively the or one of the joining insert(s) (15).

13. Composite wall according to any one of the preceding claims, **characterised by** a plurality of load-bearing inserts (16), and in that the composite wall (60) further comprises at least one bracing element (70) which is arranged in the insulating layer (13) and which connects the upper longitudinal end of one of the inserts (16) to the lower longitudinal end of another of the inserts (16).

14. Composite wall according to any one of the preceding claims, **characterised in that** the or at least one of the load-bearing insert(s) (16) is either permanently connected to the insulating layer (13), being embedded in the insulating layer, or received and fixed in a complementary recess (59) delimited by the insulating layer (13).

15. Construction unit (30; 130), **characterised in that** it comprises:
- at least two composite walls (10; 50; 60; 100) according to any one of the preceding claims, the projection (13A.1; 113A.1) of a first of the two composite walls cooperating by complementarity of shapes with the raised joining element (13C.1; 113C.1) of the second composite wall, and
- at least one tying element (31; 131) which, on the one hand, is arranged in the first tying cavity (13A.2; 113A.2) of a first of the two composite walls and is there fixed to the connection means (16C; 116A, 116C) of the corresponding longitudinal end of the or of each load-bearing insert (16; 116) of the first composite wall and, on the other hand, is arranged in the second tying cavity (13C; 113C.2) of the second composite wall and is there fixed to the connection means (16D; 116B, 116D) of the corresponding longitudinal end of the or of each load-bearing insert (16; 116) of the second composite wall so that the first and second composite walls are assembled one above the other in such a manner that they are resistant, in particular resistant to a pulling force.

16. Construction unit, **characterised in that** it comprises:
- at least one composite wall (100) according to claim 8 or according to any one of claims 1 to 7 and 9 to 14 taken in combination with claim 8, and
- at least one composite angular piece (120) formed of two parts (120', 120"):
- each of which comprises a rigid or semi-rigid insulating layer (123', 123") inserted between two substantially parallel and aligned panels (111', 112', 111", 112"),
- of which respective lateral edges (120'D, 120"B) are bevelled in a mutually complementary manner and are abutted one against the other to give the angular piece (120) an angular shape, and
- of which the respective lateral edges (120'B, 120"D), opposite their bevelled edges, form, respectively, a tenon (123'B) and a mortise (123"D) which are substantially complementary to the mortise (113D) and the tenon (113B) of the composite wall (100) so as to assemble the composite wall laterally with the angular piece.
